# FASCICULE DE BREVET EUROPEEN

(11) **EP 0 668 151 B1**
(45) Date de publication et mention de la délivrance du brevet: **14.04.1999**
(21) Numéro de dépôt: 95810094.3
(22) Date de dépôt: 14.02.1995
(51) Int. Cl.: B31B 17/00

(54) **Procédé de fabrication d'emballage tubulaire et emballage obtenu pour la mise en oeuvre du procédé**
Verfahren zur Herstellung einer Schlauchpackung und nach diesem Verfahren hergestellte Packung
Method for manufacturing a tubular container and container obtained by the method

(30) Priorité: 22.02.1994 FR 9402003
(43) Date de publication de la demande: 23.08.1995
(73) Titulaire: Sireix, Georges, F-68400 Riedisheim (FR)
(72) Inventeur: Sireix, Georges, F-68400 Riedisheim (FR)
(74) Mandataire: Kiliaridis, Constantin

(56) Documents cités:
- DE-A- 2 718 574
- FR-A- 1 565 609
- GB-A- 2 073 156

## Description

La présente invention concerne un procédé de fabrication d'un emballage tubulaire présentant un corps tubulaire fait d'un matériau rigide, un fond et un couvercle assemblés au corps de manière étanche et faits d'un matériau identique ou similaire audit matériau rigide, un diaphragme ou membrane fait d'un matériau identique ou similaire étant fixé entre le produit et le couvercle.

L'invention concerne également un emballage obtenu par la mise en oeuvre du procédé.

Actuellement les produits de grande consommation concernant notamment le domaine alimentaire et chimique sont conditionnés dans des emballages constitués d'une pluralité de matériaux et de composants.

L'emballage tubulaire composite le plus fréquemment utilisé comprend un corps formé d'un matériau rigide constitué d'une ou plusieurs couches de carton, d'une étiquette extérieure et d'un complexe intérieur destiné à assurer par sa composition, d'une part, l'étanchéité de l'emballage et, d'autre part, la compatiblité de ce complexe avec le produit conditionné. Très souvent ce complexe comprend une couche de papier, une couche d'aluminium et un revêtement de protection permettant un contact neutre entre l'aluminium et le produit. Ces emballages possèdent souvent un fond métallique qui est serti sur le corps après le remplissage. Le couvercle est constitué souvent d'une membrane d'aluminium assurant l'inviolabilité de la boîte et d'un couvercle en plastique rentrant ou coiffant permettant, d'une part, d'assurer la protection de la membrane avant l'utilisation et, d'autre part, le rebouchage de l'emballage après l'extraction de la membrane.

Ce type d'emballage utilisant plusieurs matériaux pour la fabrication du corps principal, du fond, du couvercle et de la membrane de protection est d'un coût relativement élevé et pose des problèmes au niveau écologique, notamment pour l'élimination des déchets. En effet, pour fabriquer ces emballages on utilise un dispositif de formage du corps, on rapporte en général une membrane en aluminium pourvue ou non d'un système d'ouverture facile, on place sur cette membrane un couvercle plastique moulé, d'un poids respectable pour obtenir une rigidité suffisante. La fermeture après remplissage est du type à sertissage d'un fond métallique (acier, fer blanc ou aluminium) qui est produit également sur des machines lourdes et complexes. Ainsi, on obtient un emballage solide mais coûteux et rendant quasi impossible son recyclage à cause des différents matériaux le composant.

Les documents DE-A-27 18 574 et FR-A-1 565 609 décrivent des procédés de fabrication d'emballages en carton ou similaire, les couvercles et les fonds étant fixés par collage, voire par agrafage.

La présente invention a pour but de pallier les inconvénients susmentionnés en proposant un procédé de fabrication d'un emballage économique et écologique facile à recycler et capable de conditionner un très grand nombre de produits alimentaires, chimiques, industriels, etc.

Le procédé selon l'invention est caractérisé en ce qu'après le formage du corps tubulaire, on procède selon les étapes suivantes :
a) on forme par emboutissage d'une pièce découpée dans une bobine d'un matériau rigide une première cuvette, qui est la cuvette du couvercle, au moyen d'un outil de formage mâle et d'une matrice extérieure,
b) que l'on forme une deuxième pièce découpée dans une bobine par emboutissage au moyen de l'outil d'emboutissage de la cuvette du couvercle et une seconde matrice extérieure située sur le chemin dudit outil d'emboutissage entre la matrice extérieure utilisée pour l'emboutissage de la cuvette du couvercle et le corps tubulaire formant ainsi une deuxième cuvette qui est en contact avec la face inférieure de la cuvette du couvercle sur une partie de la hauteur de la surface latérale de ladite cuvette du couvercle,
c) on introduit simultanément l'ensemble des deux cuvettes au moyen du même outil mâle à travers l'une des extrémités du corps tubulaire maintenu par l'extérieur à proximité de ladite extrémité par des mâchoires,
d) on assemble de manière étanche au moins le tiers supérieur des parois latérales des deux cuvettes avec la paroi latérale interne du corps,
e) on prédécoupe la surface latérale du corps tubulaire selon une ligne périphérique située entre une première zone d'assemblage de la première cuvette avec la paroi interne du corps tubulaire et une zone d'assemblage de la deuxième cuvette formant ledit diaphragme ou membrane avec la paroi interne du corps tubulaire assurant ainsi l'ouverture du couvercle sans l'arrachage du diaphragme ou membrane, le prédécoupage étant réalisé soit sur une partie de la ligne périphérique, s'il s'agit d'un emballage avec couvercle à charnière, soit sur la totalité s'il s'agit d'un emballage avec couvercle détachable,
f) on procède au pliage (ourlage) de l'extrémité du corps tubulaire au moyen d'un tampon de pliage, terminant ainsi la fabrication du couvercle,
g) on remplit après retournement le corps avec le produit à conditionner,
h) on ferme la deuxième extrémité du corps tubulaire.

Les avantages du procédé selon l'invention sont les suivants :
coût de fabrication moins élevé étant donné qu'aussi bien le corps tubulaire que le couvercle et le fond sont faits par des matériaux similaires, voire le même, qui sera de préférence du carton, que la fabrication de l'emballage se fait de manière continue et par des outillages simples donc gain de temps et économie des moyens utilisés;
l'emballage est facile à recycler et donc écologique puisque ses parties principales sont fabriquées d'un même matériau ou similaire et peut facilement être recyclé sans devoir procéder à la séparation des éléments faits de matériaux différents;
l'emballage comprend, en plus du matériau rigide, un diaphragme ou membrane fait d'un matériau identique ou similaire qui sert, selon une variante d'exécution, de de protection fixé entre le couvercle et le produit et selon une autre variante le diaphragme ou membrane est perforé pour permettre le poudrage avec le produit contenu après avoir ouvert l'emballage.

L'avantage de cette d'exécution est le fait que le diaphragme ou membrane, quelque soit sa fonction, est situé juste à la suite du couvercle et il est réalisé, en ce qui concerne son formage, pratiquement simultanément avec la cuvette du couvercle et que sa fixation se fait également en même temps que celle de la cuvette du couvercle ce qui élimine une opération supplémentaire, puisque actuellement un tel diaphragme ou membrane est d'abord fixé et par la suite on met en place le couvercle plastique.

Selon une autre variante du procédé selon l'invention l'assemblage du couvercle et du fond et des éventuel diaphragmes ou membranes de protection sur la surface interne du corps tubulaire se fait par collage en déposant avant l'introduction de ces éléments un cordon d'adhésif et en procédant par la suite à l'introduction de ces éléments et le serrage de la périphérie de corps sur un tampon et éventuellement au chauffage en fonction de la colle choisie

Cette manière de procéder permet, d'une part, d'assurer l'étanchéité de l'emballage et, d'autre part, d'être économique au niveau de la fabrication puisqu'il s'agit d'opérations qui peuvent se faire très rapidement et simplement.

Selon une autre variante d'exécution de l'invention, la face interne du tube du corps tubulaire munie ou pas d'un complexe interne, est revêtue d'un film plastique de scellage ce qui permet d'obtenir un assemblage par soudure du couvercle et du fond et ainsi que des éventuelles membranes de protection en réactivant ledit film soit par chauffage par conduction, ou par haute fréquence, soit par ultrasons ou tout autre moyen et en appliquant également une compression.

Selon d'autres variantes d'exécution le diaphragme ou membrane de protection situé près du couvercle comprend également un film plastique de scellage seulement sur sa face côté produit afin d'éviter qu'il adhère sur le couvercle tandis que l'éventuelle membrane se trouvant du côté du fond de l'emballage comprend un film de scellage sur ses deux faces.

Selon une variante d'exécution préférée, la compression et la réactivation du film plastique de scellage est réalisée en ce qui concerne l'assemblage du couvercle et du diaphragme ou membrane selon deux zones espacées dans le sens axial afin d'éviter l'adhésion de la membrane de protection sur la cuvette du couvercle. D'ailleurs, le prédécoupage qui suit l'assemblage se fait entre ces deux zones d'assemblage.

L'invention concerne également un emballage obtenu au moyen du procédé selon l'invention.

Dans certains cas le complexe interne peut être constitué seulement d'une feuille de papier ou similaire compatible avec le produit à conditionner soit contenir une feuille de papier et une mince feuille d'aluminium. Même dans ce dernier cas, le recyclage est rendu plus facile qu'auparavant puisque la quantité d'aluminium est faible par rapport au reste de l'emballage et la feuille de papier et le carton peuvent être recyclés ensemble. Néanmoins, l'utilisation de l'aluminium sera réservé aux produits pour lesquels elle s'avère absolument indispensable. Il est également à relever que le film de scellage peut facilement être recyclé avec le reste de l'emballage fait en papier et en carton.

Il est évident que si le corps tubulaire de l'emballage, dont la section peut être aussi bien tubulaire que polygonale, peut être muni d'une étiquette externe ou d'une couche imprimée, la même étiquette ou couche peut également se trouver sur la face extérieure du couvercle voire même du fond.

L'invention sera décrite plus en détail à l'aide du dessin annexé.
La figure 1 montre un emballage avec couvercle à charnière de section rectangulaire, ouvert.
La figure 1A montre partiellement un emballage avec couvercle à charnière de section circulaire, ouvert.
La figure 2 montre un emballage de section circulaire à couvercle détachable.
La figure 2A montre le couvercle de l'emballage précédent.
Les figures 3, 4, 5 et 6 montrent de manière schématique et en coupe l'emboutissage successif de la cuvette du couvercle, du diaphragme ou membrane et leur mise en place simultanée à l'intérieur du corps tubulaire.
La figure 7 est une vue schématique en coupe montrant l'assemblage de la cuvette du couvercle et du diaphragme ou membrane.
La figure 8 montre de manière schématique et en coupe le prédécoupage de la surface latérale du corps tubulaire.
La figure 9 montre en coupe et de manière schématique le rainurage de la surface latérale du corps tubulaire pour créer un couvercle à charnière.
La figure 10 est une vue schématique en coupe montrant le pliage vers l'intérieur (ourlage) de l'extrémité du corps tubulaire terminant ainsi la formation du couvercle.
La figure 11 est une vue en coupe et agrandie d'un emballage à charnière sans produit conditionné.

Nous allons décrire maintenant le prodécé de fabrication d'un emballage tubulaire selon l'invention comprenant un diaphragme à l'aide du dessin annexé.

A la figure 1 nous avons représenté un emballage tubulaire 1 présentant un corps tubulaire 10 de section rectangulaire fait d'un matériau rigide 11 fermé par un diaphragme ou une membrane de protection 12 muni d'une languette d'ouverture 13 intégrée ou soudée sur la membrane 12 et d'un couvercle à charnière comprenant une cuvette 14 faite d'un matériau rigide au moins similaire à celui du corps tubulaire 10 et d'un entourage 15 venant du corps tubulaire 10 par prédécoupage et ourlage comme on le verra par la suite. Le fond de l'emballage, qui n'est pas visible sur la figure 1, présente également une cuvette similaire à la cuvette 14 assemblée sur la face interne du corps 10 l'extrémité inférieure du corps 10 étant également repliée (ourlée).

La figure 1A représente une vue partielle d'un emballage comprenant les mêmes éléments que l'emballage de la figure 1, la seule différence étant le fait qu'il est de section circulaire. Les mêmes références numériques avec un accent (') désignent les mêmes éléments.

A la figure 2 nous avons représenté un emballage 2 de section circulaire comprenant un corps tubulaire 20 fait également d'un matériau rigide tel que du carton, fermé par un couvercle 21 comprenant une cuvette 22 formée par emboutissage d'un matériau au moins similaire à celui du corps tubulaire 20, un entourage 23 obtenu par pliage (ourlage) de la partie supérieure du corps tubulaire 20 et prédécoupage 25. Sur la figure 2 on distingue les points de discontinuité 24 dans le prédécoupage 25 de la surface latérale du corps principal 20 qui assurent l'inviolabilité apparente de l'emballage. En rompant ces points de discontinuité, on peut obtenir l'écartement du couvercle 21 de l'emballage qui est de préférence muni d'un diaphragme ou une membrane de protection similaire à celle de la figure 1. Le fond de l'emballage non représenté sur la figure 2 est obtenu de manière similaire à celui de la figure 1.

Ces deux formes d'emballage ne sont pas limitatives, néanmoins ce sont les formes que l'on trouve le plus souvent dans le commerce.

A la figure 3 nous avons représenté un corps tubulaire 3 fait d'un matériau rigide 30 et revêtu sur sa surface intérieure d'un complexe 31 consituté d'au moins un film plastique de scellage. Le corps tubulaire 30 est fabriqué en utilisant des procédés et des moyens connus ne faisant pas l'objet de la présente invention. Il est tenu autour et à proximité d'une de ses extrémités par deux mâchoires 4 assurant la tenue et le centrage du corps 3 tandis qu'une pièce 5 découpée dans une bobine d'un matériau au moins similaire au matériau rigide 30 est disposée sur une matrice 6. Une autre pièce 7 faite d'un matériau plus fin tel que du papier découpée également dans une bobine est munie d'une languette d'arrachage 72 collée ou soudée ou venant d'une pièce avec l'élément 7, est disposée au-dessus d'une deuxième matrice 8. Au moyen d'un organe mâle d'emboutissage 9 muni éventuellement d'un moyen de chauffage on procéde à l'emboutissage successif de la pièce 5 pour former une cuvette 50 (figure 4) et de la pièce 7 en traversant la matrice 8 pour former une deuxième cuvette 70 (figure 5) et on vient placer ces deux cuvettes 50, 70 superposées à l'intérieur du corps 3 face aux mâchoires 4 (figure 6).

Il est important de relever à ce stade que les dimensions des pièces 5 et 7 sont choisies de sorte que la surface latérale 51 de la cuvette 50 formée par la pièce 5 est plus haute que la surface latérale 71 de la cuvette 70 formée par la pièce 7. Cette caractéristique facilite comme on le verra par la suite la séparation entre le couvercle et la membrane de protection.

Par la suite on procède à l'assemblage des deux cuvettes 50, 70 sur la surface latérale interne du corps 3 (figure 7) au moyen d'un tampon 91 contre lequel les mâchoires 4 serrent l'ensemble corps tubulaire 3 et cuvettes 50, 70 et en réactivant le film plastique de scellage soit par chauffage par convection soit par chauffage à haute fréquence soit par ultrasons ou tout autre moyen connu. Pendant cette période de réactivation, le film plastique 31 fond ce qui permet la soudure de la surface latérale de la cuvette 50 sur la surface latérale interne du corps 3 ainsi que la soudure de la surface latérale 71 de la cuvette 70 sur la surface interne du corps 3. Il est important de souligner que la matrice 4 est munie d'une gorge 41 et le tampon 91 d'une gorge 92 ayant pour but d'éviter que la pression soit exercée le long de ces gorges sur les surfaces en contact et empêcher également que le film 31 fond à cet endroit afin d'éviter l'éventuel assemblage de la cuvette 70 sur la cuvette 50. Il est à noter que l'assemblage de la cuvette 50 sur la paroi interne du corps se fait de préférence le long du tiers supérieur de sa surface latérale pour éviter notamment la soudure des deux cuvettes 50 et 70 entre-elles et rendre plus facile le prédécoupage.

Selon une variante préférée, la pièce 7 est munie sur sa surface intérieure à l'emballage également d'un film plastique de scellage ce qui permet lors de la réactivation d'obtenir un assemblage et une étanchéité de meilleure qualité entre la pièce 70 et la surface interne du corps tubulaire 3.

Après l'opération d'assemblage des deux cuvettes 70 et 50 sur la face interne du corps 3 on doit procéder au prédécoupage de la surface latérale du corps 3 selon une ligne périphérique 32 (figure 8) située à l'emplacement des deux gorges 41 et 92 citées précédemment. Pour cela on utilise, d'une part, un tampon interne 93 ayant la forme et les dimensions de la cuvette 50 et, d'autre part, un couteau 94. Néanmoins, le prédécoupage n'est pas réalisé sur la totalité de cette ligne lorsqu'il s'agit d'un couvercle à charnière, l'ensemble 95 assurant la tenue de l'ensemble.

Il est évident que ce prédécoupage est fait également avec certaines discontinuités assurant l'inviolabilité de la boîte et pour empêcher l'ouverture intempestive du couvercle. En fonction du matériau rigide utilisé, on peut éviter ce rainurage, la charnière se forme lors de l'ouverture de la boîte, comme par exemple pour l'emballage de la figure 1A.

Par la suite (figure 9) on procède au moyen d'un organe 94' similaire à l'organe 94 à la création d'une rainure 33 sur le corps tubulaire 3 destiné à faire office de charnière pour le couvercle. En fonction du matériau rigide utilisé on peut éviter le rainurage, la charnière se forme lors de la première ouverture de la boîte et un rainurage n'est pas nécessaire.

A l'étape suivante, on procède au moyen d'un organe 96 au repliage de l'extrémité supérieure du corps tubulaire 3, cette opération étant appelée communément ourlage. L'organe 96 est également de préférence chauffé pour assurer une bonne qualité de l'ourlage. Le corps 3 est maintenu en place par des mâchoires 97. A la suite de cette opération le couvercle de l'emballage est formé par la cuvette 50 fixée par soudure contre la face interne du tube 3 par la partie repliée, tandis que la cuvette 70 fixée de manière indépendante sur la face intérieure du corps tubulaire 3 forme le diaphragme ou la membrane de protection. En cassant les points de discontinuité, on peut ouvrir le couvercle et obtenir une situation comme celle de la figure 1, ou s'il s'agit d'un couvercle sans charnière obtenir la situation de la figure 2.

Après avoir terminé l'une des extrémités de l'emballage, on procède sur place ou à un autre endroit au remplissage avec le produit à conditionner de la boîte à travers l'autre extrémité, donc en retournant la boîte. Par la suite on procède à la mise en place du fond de l'emballage en répétant les opérations des figures 3, 4, 5 et 6 sauf que le fond peut être fixé directement sans cuvette correspondant à la cuvette 70 lorsque le matériau du fond est compatible avec le produit à conditionner. Dans le cas où une cuvette de protection est nécessaire pour assurer l'étanchéité et la compatibilité avec le produit à conditionner la pièce qui formera la cuvette est munie d'un film de scellage sur ses deux faces afin de permettre d'assurer son adhésion aussi bien contre la face latérale de la cuvette du fond et de la face interne du corps 3 (voir figure 11). Dans ce cas les deux cuvettes celle en matériau rigide et celle munie avec le film de scellage ont exactement les mêmes dimensions.

L'emballage peut avoir un fond qui est assemblé au corps par d'autres moyens.

Dans le cas de l'assemblage de différentes cuvettes sur la face interne du corps tubulaire 3 par collage, on procède avant l'introduction de cuvettes dans le corps à la mise en place d'un cordon adhésif qui est laminé lors de l'introduction de cuvettes et assure l'adhésion des cuvettes respectives par pression et éventuellement chauffage. Dans ce cas il est entendu que le diaphragme ou la membrane de protection peut adhérer par le bord supérieur de sa surface latérale 71 sur la cuvette 50 formant le couvercle et dans ce cas le prédécoupage doit être fait avec plus de précision afin d'obtenir la séparation de la partie collée contre la surface 51 la cuvette 50 pour éviter lors de l'ouverture de l'emballage que la membrane de protection soit déchirée.

A la figure 11 nous avons présenté un emballage en coupe montrant en détail les différents éléments de l'emballage construit selon le procédé de la présente invention. Ainsi, nous retrouvons le corps tubulaire 3 présentant un corps rigide 30, un complexe intérieur 31 avec un film de scellage, le diaphragme ou la membrane de protection de la cuvette 70 avec la languette d'arrachage 72, soudée par sa surface latérale 71 sur la face interne du corps tubulaire 3 tandis que la surface latérale 51 de la cuvette 50 en matériau rigide est soudée le long de la partie dépassant la surface latérale de la cuvette 70 également sur la surface intérieure du corps 3. La partie supérieure du corps 3 est repliée vers l'intérieur formant un ourlage 35 constituant après le prédécoupage selon la ligne 32, le couvercle de l'emballage. On distingue sur cette figure le rainurage 33 destiné à former la charnière d'ouverture s'agissant ici d'un emballage à charnière.

La partie inférieure de la boîte comprend une cuvette 50', en matériau rigide au moins similaire à celui de la cuvette 50 et une cuvette 70' formant le diaphragme ou membrane de protection similaire à la cuvette 70 à l'exception que cette cuvette 70' a les mêmes dimensions que la cuvette 50' et sont formées simultanément avant introduction dans le corps.

Il est à noter que lorsque la languette 13, ou 72 est intégrée à la pièce 7, sa face repliée vers le couvercle est revêtie d'un papier pour éviter que la languette adhère lors de l'opération de soudure au couvercle et qu'elle est munie d'un film de scellage sur une seule face. Un ourlage 35' assure également la finition de l'emballage. Pour éviter la pose d'un papier de revêtement, la languette peut être plus longue et sera repliée sur elle-même pour empêcher l'adhésion de la face enduite du film au couvercle.

Si le diaphragme ou membrane est un opercule perforé pour permettre le poudrage avec le produit contenu dans l'emballage, le procédé de fabrication est le même, sauf que la cuvette du diaphragme ou membrane est perforée et est fait d'un matériau plus rigide.

## Revendications

1. Procédé de fabrication d'un emballage tubulaire présentant un corps tubulaire fait d'un matériau rigide, un fond et un couvercle assemblés au corps de manière étanche et faits d'un matériau identique ou similaire audit matériau rigide, un diaphragme ou membrane fait d'un matériau identique ou similaire étant fixé entre le produit et le couvercle, caractérisé en ce qu'après formage du corps on procède selon les étapes suivantes :
a) on forme par emboutissage d'une pièce découpée dans une bobine d'un matériau rigide une première cuvette, qui est la cuvette du couvercle, au moyen d'un outil de formage mâle et d'une matrice extérieure,
b) que l'on forme une deuxième pièce découpée dans une bobine par emboutissage au moyen de l'outil d'emboutissage de la cuvette du couvercle et une seconde matrice extérieure située sur le chemin dudit outil d'emboutissage entre la matrice extérieure utilisée pour l'emboutissage de la cuvette du couvercle et le corps tubulaire formant ainsi une deuxième cuvette qui est en contact avec la face inférieure de la cuvette du couvercle sur une partie de la hauteur de la surface latérale de ladite cuvette du couvercle,
c) on introduit simultanément l'ensemble des deux cuvettes au moyen du même outil mâle à travers l'une des extrémités du corps tubulaire maintenu par l'extérieur à proximité de ladite extrémité par des mâchoires,
d) on assemble de manière étanche au moins le tiers supérieur des parois latérales des deux cuvettes avec la paroi latérale interne du corps,
e) on prédécoupe la surface latérale du corps tubulaire selon une ligne périphérique située entre une première zone d'assemblage de la première cuvette avec la paroi interne du corps tubulaire et une zone d'assemblage de la deuxième cuvette formant ledit diaphragme ou membrane avec la paroi interne du corps tubulaire assurant ainsi l'ouverture du couvercle sans l'arrachage du diaphragme, le prédécoupage étant réalisé soit sur une partie de la ligne périphérique, s'il s'agit d'un emballage avec couvercle à charnière, soit sur la totalité s'il s'agit d'un emballage avec couvercle détachable,
f) on procède au pliage de l'extrémité du corps tubulaire au moyen d'un tampon de pliage, terminant ainsi la fabrication du couvercle,
g) on remplit après retournement le corps avec le produit à conditionner,
h) on ferme la deuxième extrémité du corps tubulaire.

2. Procédé selon la revendication 1, caractérisé par le fait que l'on procède, pour l'emballage avec couvercle à charnière, au rainurage de la partie non prédécoupée pour faciliter le pivotement du couvercle.

3. Procédé selon l'une des revendications 1 ou 2, caractérisé en ce qu'on assemble les éléments assurant la fermeture du corps tubulaire sur la surface interne du corps par adhésion en disposant avant l'introduction des éléments respectifs un cordon d'adhésif sur la périphérie interne du corps tubulaire et en procédant après l'introduction desdits éléments au serrage extérieur du corps sur un tampon intérieur et le cas échéant au chauffage.

4. Procédé selon l'une des revendications 1 ou 2, caractérisé en ce que le corps tubulaire est muni sur sa face interne d'un film plastique de scellage et que l'on procède à l'assemblage des éléments assurant la fermeture du corps tubulaire par serrage extérieur du corps sur un tampon intérieur et réactivation dudit film de scellage.

5. Procédé selon la revendication 4, caractérisé en ce que le diaphragme est également muni d'un film de scellage sur sa surface se trouvant à l'intérieur de l'emballage et que le fond de l'emballage est similaire au couvercle, et que le diaphragme ou membrane situé au fond de l'emballage est muni d'un film plastique de scellage sur ses deux surfaces permettant ainsi d'adhérer aussi bien contre le fond que contre la surface latérale interne du corps tubulaire.

6. Procédé selon l'une quelconque des revendications 4 ou 5, caractérisé en ce que la réactivation du film plastique de scellage est faite par application de haute fréquence ou ultrasons.

7. Procédé selon l'une quelconque des revendications 4 ou 5, caractérisé en ce que la réactivation du film plastique de scellage est faite par conduction de chaleur au moyen d'un élément chauffant à travers les éléments à assembler.

8. Procédé selon l'une quelconque des revendications 4 à 7, caractérisé en ce que la pression et la réactivation du film plastique de scellage sont faites selon deux zones périphériques espacées dans le sens axial du corps tubulaire concernant la région du couvercle afin d'éviter l'assemblage de la surface supérieure du diaphragme sur la cuvette du couvercle.

9. Procédé selon l'une quelconque des revendications 1 à 8, caractérisé par le fait que le fond est fermé en répétant les étapes a, c, d, g.

10. Emballage obtenu par la mise en oeuvre du procédé selon l'une des revendications 1 à 9 comprenant un corps tubulaire (3, 10, 10', 20) fait d'un matériau rigide (11, 11', 30), un fond (50') et un couvercle (14, 14', 22, 50) en forme de cuvettes assemblées au corps tubulaire (3, 10, 10', 20) de manière étanche et faits d'un matériau identique ou similaire audit matériau rigide (11, 11', 30), un diaphragme ou membrane en forme de cuvette (12, 12', 70) fait d'un matériau identique ou similaire au matériau rigide, fixé entre le produit et le couvercle (14, 14', 22, 50), caractérisé par le fait que la paroi relevée (51) de la cuvette formant le couvercle (50) est plus haute que la paroi relevée (71) de la cuvette (70) formant le diaphragme ou membrane de sorte qu'après l'assemblage de deux cuvettes (50, 70) par collage sur la paroi interne du corps tubulaire (3, 10, 10', 20) les zones d'assemblage des deux cuvettes ne soient pas superposées pour éviter d'arracher le diaphragme ou membrane lors de l'ouverture du couvercle, que les bords supérieur et inférieur du corps tubulaire (3, 10, 10', 20) sont munis d'un ourlet (35, 35') assurant la rigidité des deux bords extrêmes de l'emballage et en ce que le corps tubulaire est prédécoupé selon au moins une partie d'une ligne périphérique située entre lesdites zones d'assemblage.

11. Emballage selon la revendication 10, caractérisé par le fait que le matériau rigide (3, 10, 10', 20) est du carton et que le diaphragme ou membrane (12, 12', 70) est muni de perforations pour permettre le poudrage avec le produit contenu.

12. Emballage selon la revendication 10, caractérisé par le fait que le matériau rigide (3, 10, 10', 20) est du carton et qu'un complexe interne (31) comprenant au moins une feuille de papier permet d'assurer l'étanchéité de l'emballage et la compatibilité avec le produit conditionné.

13. Emballage selon la revendication 12, caractérisé par le fait que le complexe interne (31) comprend un film plastique de scellage disposé sur la face interne dudit complexe.

## Claims

1. A process for manufacturing a tubular package having a tubular body made of a rigid material, and joined to the body, in an impermeable manner, are a bottom and a lid which are made of a material which is identical or similar to said rigid material, a diaphragm or membrane made of an identical or similar material being attached between the product and the lid, wherein after forming the body, the following steps are carried out :
a) a first cup, which is the lid cup, is formed from a piece, cut out from a reel of a rigid material, by drawing by means of a male forming tool and an external die,
b) a second piece, cut out from a reel, is formed by drawing by means of the drawing tool for the lid cup and a second external die located on the path of said drawing tool between the external die used for drawing the lid cup and the tubular body, thus forming a second cup which is in contact with the lower face of the lid cup and at least over part of the height of the lateral surface of said lid cup,
c) the combination of the two cups is simultaneously inserted by means of the same male tool via one of the ends of the tubular body held from the outside, near said end, by jaws,
d) at least the upper third of the said walls of the two cups are joined in an impermeable manner to the inner side wall of the body,
e) the lateral surface of the tubular body is prescored along a peripheral line located between a first joint area for joining the first cup to the inner wall of the tubular body and a joint area for joining the second cup, the one forming said diaphragm or membrane, to the inner wall of the tubular body, thus providing for the opening of the lid without tearing the diaphragm, the prescoring being produced either along part of the peripheral line, if it is a package with a hinged lid, or right along it, if it is a package with a detachable lid,
f) then the folding-over of the end of the tubular body is carried out by means of a folding-over plug, thus completing the manufacture of the lid,
g) after turning the body over, it is filled with the product to be packaged,
h) the second end of the tubular body is closed.

2. The process as claimed in claim 1, wherein, for packages with a hinged lid, the non-prescored part is notched in order to make the lid easier to pivot.

3. The process as claimed in one of claims 1 or 2, wherein the elements providing the closure of the tubular body are joined to the inner surface of the body by adhesion, by arranging, before inserting the respective elements, an adhesive bead on the inner periphery of the tubular body and, after inserting said elements, clamping the body, from the outside, against an internal plug and, if necessary, heating.

4. The process as claimed in one of claims 1 or 2, wherein the tubular body is equipped on its inner face with a plastic sealing film and wherein the elements providing the closure of the tubular body are joined by clamping the body, from the outside, against an internal plug and making said sealing film react.

5. The process as claimed in claim 4, wherein the diaphragm is also equipped with a sealing film on its surface lying on the inside of the package and wherein the bottom of the package is similar to the lid, and wherein the diaphragm or membrane located at the bottom of the package is equipped with a plastic sealing film on both its surfaces, thus permitting adhesion both to the bottom and to the inner lateral surface of the tubular body.

6. The process as claimed in one of claims 4 or 5, wherein the plastic sealing film is made to react by application of high-frequency or ultrasound.

7. The process as claimed in one of claims 4 or 5, wherein the plastic sealing film is made to react by conduction of heat by means of an element heating through the elements to be assembled.

8. The process as claimed in one of claims 4 to 7, wherein the plastic sealing film is pressed and made to react along two peripheral areas spaced apart in the axial direction of the tubular body relating to the region of the lid so as to prevent the upper surface of the diaphragm from being joined to the lid cup.

9. The process as claimed in one of claims 1 to 8, wherein the bottom is closed by repeating steps a, c, d, g.

10. A package obtained by the implementation of the process according to any one of claims 1 to 9, comprising a tubular body (3, 10, 10', 20) made of a rigid material (11, 11', 30), a bottom (50') and a lid (14, 14', 22, 50) which are cup shaped joined to the tubular body (3, 10, 10', 20) in an impermeable manner and which are made of a material which is identical or similar to said rigid material (11, 11', 30), a diaphragm or membrane cup shaped (12, 12', 70) made of a material identical or similar to the rigid material, joined to the tubular body between the product and the lid (14, 14', 22, 50), wherein the raised wall (51) of the cup forming the lid (50) is higher than the raised wall (71) of the cup (70) forming the diaphragm or membrane so that after the joining by adhesive bonding of both cups (50, 70) to the inner wall of the tubular body (3, 10, 10', 20), the joint areas of both cups do not overlap one another in order to prevent, when opening the lid of the package, the diaphragm or membrane from tearing, wherein the upper and lower ends of the tubular body (3, 10, 10', 20) are provided with a seam (35, 35') to ensure the rigidity of the package ends, and wherein the tubular body is prescored according at least a part of a peripheral line lying between said joint areas.

11. The package according to claim 10, wherein the rigid material (3, 10, 10', 20) is board and wherein the diaphragm or membrane (12, 12', 70) is equipped with perforations for permitting dusting with the product contained.

12. The package according to claim 10, wherein the rigid material (3, 10, 10', 20) is board and wherein an inner complex (31) comprising at least one sheet of paper makes it possible to provide the impermeability of the package and the compatibility with the product packaged.

13. The package as claimed in claim 11, wherein the inner complex (31) comprises a plastic sealing film arranged on the inner face of said complex.

## Patentansprüche

1. Verfahren zur Herstellung einer rohrförmigen Verpackung mit einem rohrförmigen Körper aus steifem Material, mit einem Boden und einem Deckel, die dicht mit dem Körper verbunden sind und aus einem Material bestehen, das mit dem erwähnten steifen Material identisch oder diesem ähnlich ist, und mit einem Diaphragma oder einer Membran aus einem identischen oder ähnlichen Material, das zwischen dem Produkt und dem Deckel befestigt ist, dadurch gekennzeichnet, dass nach Bildung des Körpers die folgenden Schritte ausgeführt werden :
a) Man formt durch Ziehen eines aus einer Rolle aus steifem Material ausgeschnittenen Teils mittels eines stempelförmigen Formwerkzeugs und einer äusseren Matrize eine erste Schale, welche die Deckelschale bildet,
b) man formt ein zweites, aus einer Rolle ausgeschnittenes Teil durch Ziehen mittels des Ziehwerkzeugs der Deckelschale und einer zweiten äusseren Matrize, die auf dem Weg des erwähnten Ziehwerkzeugs zwischen der zum Ziehen der Deckelschale verwendeten äusseren Matrize und dem rohrförmigen Körper liegt, wodurch eine zweite Schale gebildet wird, die mit der Unterseite der Deckelschale auf einem Teil der Höhe der Seitenfläche der erwähnten Deckelschale in Berührung steht,
c) man führt die Gesamtheit der beiden Schalen mittels desselben stempelförmigen Werkzeugs gleichzeitig durch eines der Enden des rohrförmigen Körpers ein, welcher aussen in der Nähe des erwähnten Endes durch Klemmbacken gehalten wird,
d) man verbindet wenigstens das obere Drittel der Seitenwände der beiden Schalen dicht mit der inneren Seitenwand des Körpers,
e) die Seitenfläche des rohrförmigen Körpers wird längs einer Umfangslinie vorgeschnitten, die zwischen einer ersten Zone, welche die erste Schale mit der Innenwand des rohrförmigen Körpers verbindet, und einer Zone liegt, welche die zweite, das erwähnte Diaphragma oder die Membran bildende Schale mit der Innenwand des rohrförmigen Körpers verbindet, wodurch das Öffnen des Deckels ohne Zerreissen des Diaphragmas gewährleistet wird, wobei das Vorschneiden entweder längs eines Teils der Umfangslinie erfolgt, wenn es sich um eine Verpackung mit einem durch ein Scharnier angelenkten Deckel handelt, oder längs des gesamten Umfangs, wenn es sich um eine Verpackung mit abnehmbarem Deckel handelt,
f) man falzt das Ende des rohrförmigen Körpers mittels eines Falzwerkzeugs um, womit die Herstellung des Deckels beendet wird,
g) nachdem der Körper umgedreht wurde, füllt man ihn mit dem zu verpackenden Produkt,
h) man verschliesst das zweite Ende des rohrförmigen Körpers.

2. Verfahren nach Anspruch l, dadurch gekennzeichnet, dass man für eine Verpackung mit einem durch Scharnier angelenkten Deckel den nicht vorgeschnittenen Teil mit einer Nut versieht, um das Schwenken des Deckels zu erleichtern.

3. Verfahren nach einem der Ansprüche 1 oder 2, dadurch gekennzeichnet, dass man die das Verschliessen des rohrförmigen Körpers gewährleistenden Elemente auf der Innenfläche des Körpers durch Kleben verbindet, indem man vor der Einführung der betreffenden Elemente eine Klebeschnur auf dem Innenumfang des rohrförmigen Körpers anordnet und nach Einführung der erwähnten Elemente den Körper von aussen gegen einen inneren Dorn klemmt und gegebenenfalls erwärmt.

4. Verfahren nach einem der Ansprüche 1 oder 2, dadurch gekennzeichnet, dass der rohrförmige Körper auf seiner Innenseite mit einem Kunststoff-Dichtungsfilm versehen ist und dass man die das Verschliessen des rohrförmigen Körpers gewährleistenden Elemente dadurch verbindet, dass man den Körper von aussen gegen einen inneren Dorn klemmt und den erwähnten Dichtungsfilm reaktiviert.

5. Verfahren nach Anspruch 4, dadurch gekennzeichnet, dass das Diaphragma auf seiner im Inneren der Verpakkung liegenden Fläche ebenfalls mit einem Dichtungsfilm versehen ist, dass der Boden der Verpackung ähnlich wie der Deckel ist und dass das am Boden der Verpackung liegende Diaphragma oder die Membran auf beiden Seiten mit einem Kunststoff-Dichtungsfilm versehen ist, was ein Kleben sowohl am Boden als auch an der inneren Seitenfläche des rohrförmigen Körpers erlaubt.

6. Verfahren nach einem der Ansprüche 4 oder 5, dadurch gekennzeichnet, das die Reaktivierung des Kunststoff-Dichtungsfilms durch Anwendung von Hochfrequenz oder Ultraschall erfolgt.

7. Verfahren nach einem der Ansprüche 4 oder 5, dadurch gekennzeichnet, dass die Reaktivierung des Kunststoff-Dichtungsfilms durch Wärmeleitung mittels eines Heizelements durch die zu verbindenden Elemente erfolgt.

8. Verfahren nach einem der Ansprüche 4 bis 7, dadurch gekennzeichnet, dass die Pressung und die Reaktivierung des Kunststoff-Dichtungsfilms längs zweier Umfangszonen erfolgt, die in axialer Richtung des rohrförmigen Körpers bezüglich des Deckelbereichts im Abstand voneinander liegen, um ein Verbinden der oberen Fläche des Diaphragmas mit der Deckelschale zu vermeiden.

9. Verfahren nach einem der Ansprüche 1 bis 8, dadurch gekennzeichnet, dass der Boden geschlossen wird, indem die Schritte a, c, d, g wiederholt werden.

10. Verpackung, die gemäss dem Verfahren nach einem der Ansprüche 1 bis 9 erhalten wurde, mit einem rohrförmigen Körper (3, 10, 10', 20) aus einem steifen Matewrial (11, 11', 30), einem Boden (50') und einem Deckel (14, 14', 22, 50) in Form von Schalen, die mit dem rohrförmigen Körper (3, 10, 10', 20) dicht verbunden sind und aus einem Material bestehen, das mit dem erwähnten steifen Material (11, 11', 30) identisch oder diesem ähnlich ist, mit einem Diaphragma oder einer Membran in Form einer Schale (12, 12', 70) aus einem mit dem steifen Material identischen oder diesem ähnlichen Material, welche zwischen dem Produkt und dem Deckel (14, 14', 22, 50) befestigt ist, dadurch gekennzeichnet, dass die hochgezogene Wand (51) der den Deckel bildenden Schale (50) höher ist als die hochgezogene Wand (71) der das Diaphragma oder die Membran bildenden Schale (70), so dass nach dem Verbinden der beiden Schalen (50, 70) durch Kleben an die Innenwand des rohrförmigen Körpers (3, 10, 10', 20) die Verbindungszonen der beiden Schalen nicht überlagert sind, damit ein Zerreissen des Diaphragmas oder der Membran beim Öffnen des Deckels vermieden wird, dass die oberen und unteren Ränder des rohrförmigen Körpers (3, 10, 10', 20) mit einer gefalzten Umrandung (35, 35') versehen sind, welche die Steifheit der beiden Aussenränder der Verpackung gewährleistet, und dass der rohrförmige Körper längs wenigstens eines Teils einer zwischen den erwähnten Verbindungszonen liegenden Umfangslinie vorgeschnitten ist.

11. Verpackung nach Anspruch 10, dadurch gekennzeichnet, dass das steife Material (3, 10, 10', 20) aus Karton besteht und dass das Diaphragma oder die Membran (12, 12', 70) mit Perforationen versehen ist, um das Bestäuben mit dem enthaltenen Produkt zu erlauben.

12. Verpackung nach Anspruch 10, dadurch gekennzeichnet, dass das steife Material (3, 10, 10', 20) aus Karton besteht und dass es der innere, wenigstens einen Papierbogen aufweisende Komplex ermöglicht, die Dichtheit der Verpackung und die Verträglichkeit mit dem verpackten Produkt zu gewährleisten.

13. Verpackung nach Anspruch 12, dadurch gekennzeichnet, dass der innere Komplex (31) einen Kunststoff-Dichtungsfilm (31) aufweist, der auf der Innenseite des erwähnten Komplexes angeordnet ist.
